# EUROPÄISCHE PATENTSCHRIFT

(11) **EP 1 590 554 B1**
(45) Veröffentlichungstag und Bekanntmachung des Hinweises auf die Patenterteilung: **14.01.2009**
(21) Anmeldenummer: 04701291.9
(22) Anmeldetag: 10.01.2004
(51) Int. Cl.: F01L 13/00, F01L 1/18, F01L 1/24

(54) **VOLLVARIABLER MECHANISCHER VENTILTRIEB F R EINE KOLBENBRENNK RAFTMASCHINE MIT JUSTIERBAREM VENTILSPIELAUSGLEICH**
FULLY VARIABLE MECHANICAL VALVE DRIVE MECHANISM FOR A PISTON-TYPE INTERNAL COMBUSTION ENGINE COMPRISING ADJUSTABLE VALVE PLAY COMPENSATION
ENTRAINEMENT MECANIQUE DE SOUPAPE ENTIEREMENT VARIABLE DESTINE A MOTEUR A COMBUSTION INTERNE A PISTON ALTERNATIF A EQUILIBRE DE JEU DE SOUPAPES REGLABLE

(30) Priorität: 28.01.2003 DE 10303128
(43) Veröffentlichungstag der Anmeldung: 02.11.2005
(73) Patentinhaber: FEV Motorentechnik GmbH, 52078 Aachen (DE)
(72) Erfinder: KOCH, Thomas, 52066 Aachen (DE); DUESMANN, Markus, Northamptonshire, NN69RD (GB); LAUER, Sven, 52070 Aachen (DE); DJIE, Helge, 52072 Aachen (DE)
(74) Vertreter: Schulz, Björn
(86) Internationale Anmeldenummer: PCT/EP2004/000124
(87) Internationale Veröffentlichungsnummer: WO 2004/067924

(56) Entgegenhaltungen:
- EP-A- 0 179 990
- EP-A- 1 350 928
- WO-A-01/75279
- WO-A-02/095193
- DE-A- 4 105 194
- DE-A- 4 320 146
- DE-A- 10 100 173
- PATENT ABSTRACTS OF JAPAN Bd. 0131, Nr. 30 (M-808), 30. März 1989 (1989-03-30) & JP 63 297713 A (SUZUKI MOTOR CO LTD), 5. Dezember 1988 (1988-12-05)

## Beschreibung

Mechanische Ventiltriebe weisen eine Nockenwelle auf, wobei jeweils ein durch die Geometrie eines Nockens vorgegebener Hub über einen Schlepphebel auf das zu betätigende Gaswechselventil übertragen wird. Durch die Anordnung verstellbarer Hubübertragungsmittel zwischen Nocken und Schlepphebel ist es möglich, einen mechanischen Ventiltrieb voll variabel zu gestalten.

Voll variable mechanische Ventiltriebe für eine Kolbenbrennkraftmaschine sind beispielsweise aus DE 100 06 018A oder WO 02/053881A bekannt. Bei diesen ist jeweils Zwischen einem Antriebsmittel, beispielsweise in Form eines Nockens einer Nockenwelle, und dem zu betätigenden Gaswechselventil ein aus mehreren zusammenwirkenden Teilelementen gebildetes Hubübertragungsmittel angeordnet, das es ermöglicht, den durch die Nockenkontur vorgegebenen Vollhub über ein entsprechend angeordnetes verstellbares Steuerelement zwischen einem Null-Hub und dem Voll-Hub entsprechend den betriebsbedingten Vorgaben zu verändern.

Das Hubübertragungsmittel wirkt auf einen Schlepphebel ein, der sich mit seinem freien Ende auf dem Schaft des zu betätigenden Gaswechselventils abstützt und mit seinem anderen Ende auf einem ein Schwenklager bildenden, am Zylinderkopf angeordneten, vorzugsweise hydraulisch betätigbaren Spielausgleichselement gelagert ist.

Aus der WO 02/095193 geht ein variabler Ventiltrieb hervor, wobei der Ventiltrieb ein Hubübertragungsmittel mit einem verstellbaren Steuerelement aufweist. Hierzu stützt sich ein Schlepphebel auf einem hydraulischen Ventilspielausgleichselement ab, das mit einem Werkzeug verbunden ist, welches in eine Außen-Umfangsnut unterhalb des Schwenklagers eingreift. Darüber erfolgt eine Justierung des Schwenklagers relativ zu dem Hubübertragungsmittel. Aus der WO 01/75279A1 geht ein Spielausgleichselement mit einer Justierungsfunktion hervor. Das Spielausgleichselement weist einen Kugelkopf auf, das ein Schwenklager des Schlepphebels darstellt. Das Spielausgleichselement bewirkt zum Spielausgleich eine Verstellung der Lage des Schwenklagers entlang der Achse des Spielausgleichselements. Das Spielausgleichselement wird durch ein hydraulisches Ventilspielausgleichelement gebildet.

Der Erfindung liegt die Aufgabe zugrunde, derartige mehrere Teilelemente aufweisende Ventiltriebe dadurch zu verbessern, dass nicht zu vermeidende, eine ordnungsgemäße Funktion nachteilig beeinflussende Fertigungstoleranzen ausgeglichen werden können.

Die Aufgabe wird gemäß der Erfindung mit einem variabel einstellbaren Ventiltrieb gelöst, der die im Anspruch 1 angegebenen Merkmale aufweist. Dadurch, dass das Spielausgleichselement mit einem Justiermittel verbunden ist, ergibt sich die Möglichkeit, durch eine Verschiebung des Schwenklagers des Schlepphebels die geometrische Zuordnung des Schlepphebels zum Hubübertragungsmittel zu verändern und so eine einwandfreie Kinematik zu erzielen.

In vorteilhafter Ausgestaltung der Erfindung ist vorgesehen, dass das Mittel für die Justierung durch eine mit dem Zylinderkopf verbundene Exzenterhülse als Aufnahme für das Spielausgleichselement gebildet wird. Bei dieser Lösung wird mit Vorteil ausgenutzt, dass das Spielausgleichselement üblicherweise in eine entsprechende Aufnahmebohrung im Zylinderkopf eingesetzt ist.

Das Einjustieren zum Ausgleich fertigungsbedingter Maßabweichungen kann nun gemäß einer Ausführungsform der Erfindung dadurch geschehen, dass Exzenterhülsen mit unterschiedlicher Exzentrizität ihrer Aufnahme für das Spielausgleichselement vorgehalten werden, so dass entsprechend der erfassten Maßabweichung eine Exzenterhülse mit "passender" Exzentrizität eingesetzt wird.

In einer anderen Ausgestaltung der Erfindung ist vorgesehen, dass die Exzenterhülse verdrehbar angeordnet ist. In diesem Falle wird eine Exzenterhülse mit einer Exzentrizität vorgesehen, die der zu erwartenden maximalen fertigungsbedingten Maßabweichung entspricht. Durch Verdrehen der Exzenterhülse im Zylinderkopf lässt sich dann eine stufenlose Justierung der Schwenkachse des Schwenkelementes in Bezug auf die ortsfeste Drehachse des Führungselementes bewirken.

In beiden Fällen sind Mittel zur Fixierung der Exzenterhülse am Zylinderkopf vorgesehen. Diese können beispielsweise durch eine entsprechende Lasche an der Exzenterhülse gebildet werden, die in den Zylinderkopf eingreift. Es ist auch möglich, die Exzenterhülse mit einer axial verlaufenden Nut zu versehen, in die nach erfolgter Justierung eine Stahlkugel eingepresst wird, so dass unter Verformung des Grundwerkstoffs des Zylinderkopfs die Exzenterhülse fixiert ist.

Weitere Merkmale uns Ausgestaltungen der Erfindung sind in der nachfolgenden Beschreibung und in den Unteransprüchen angegeben.

Die Erfindung wird anhand schematischer Zeichnungen eines Ausführungsbeispiels näher erläutert. Es zeigen:
- Fig. 1: einen mechanischen Ventiltrieb,
- Fig. 2: in einem Teilschnitt die Anordnung eines Spielausgleichselementes,
- Fig. 3: eine Aufsicht auf die Anordnung gem. Fig. 2,
- Fig. 4: eine perspektivische Ansicht eines Spielausgleichselementes mit Exzen- terhülse.

Der in Fig. 1 schematisch dargestellte Ventiltrieb besteht im wesentlichen aus einem Gaswechselventil 1, das über eine Ventilfeder 2 in Schließstellung gehalten wird. Dem freien Ende 3 des Ventilschaftes des Gaswechselventils 1 ist ein aus mehreren zusammenwirkenden, in ihrer Position zueinander teilweise verstellbaren Teilelementen gebildetes Hubübertragungsmittel 4 zugeordnet, das auf einen Schlepphebel 5 einwirkt.

Als "Hubübertragungsmittel" im Sinne der Erfindung sind alle zwischen dem Antriebsmittel 14 (Nocken einer Nockenwelle oder auch elektrische oder hydraulische Aktuatoren) und einem auf das Gaswechselventil 1 unmittelbar einwirkenden Schlepphebel 5 einwirkende und miteinander in Wirkverbindung stehende Teilelemente anzusehen. Durch ein Verstellen von Teilelementen zueinander kann ihr mechanisch-geometrisches Zusammenwirken verändert werden, so dass bei einem beispielsweise durch einen Nocken fest vorgegebenen Hub der tatsächliche, über den Schlepphebel 5 auf das Gaswechselventil 1 wirkende Hub zwischen "Null" und "Vollhub" variabel eingestellt werden kann.

Bei dem hier dargestellten Ausführungsbeispiel sind als Teilelemente des Hubübertragungsmittels 4 im wesentlichen ein Führungselement 11 mit Steuerkurve 12 und ein Schwenkelement 8 vorgesehen.

Der Schlepphebel 5 ist über ein Spielausgleichselement 6 zum Ausgleich des Ventilspiels am Zylinderkopf bzw. Motorblock gelagert und liegt mit seinem freien Ende 7 auf dem Schaftende 3 des Gaswechselventils 1 auf. Die Abstützung des Schlepphebels 5 auf dem Spielausgleichselement 6 bildet zugleich ein Schwenklager 6.1 für den Schlepphebel 5.

Am Schlepphebel 5 ist zwischen dem Schwenklager 6.1 und der Auflage auf dem Schaftende 3 des Gaswechselventils 1 das Schwenkelement 8 um eine Schwenkachse 9 hin und her schwenkbar gelagert. Das Schwenkelement 8 weist an seinem der Schwenkachse 9 abgekehrten freien Ende eine Führungsrolle 10 auf.

Dem Schwenkelement 8 ist ferner das Führungselement 11 mit seiner Steuerkurve 12 für die Führungsrolle 10 zugeordnet. Das Führungselement 11 ist am Zylinderkopf bzw. Motorblock um eine ortsfeste Drehachse in Richtung des Doppelpfeiles 13 mit Hilfe eines Stellantriebes relativ zum Gaswechselventil 1 verstellbar, so dass, wie nachstehend noch näher angegeben werden wird, für das Abrollen der Führungsrolle 10 unterschiedliche Abrollbereiche vorgegeben werden können.

Das Schwenkelement 8 ist ferner zwischen der Führungsrolle 10 und der Schwenkachse 9 mit einer Druckrolle 8.1 versehen, auf die ein Antriebsmittel in Form eines Nockens 14 einer Nockenwelle mit seiner Steuerkontur 15 einwirkt. Über eine Rückstellfeder 16, beispielsweise in Form der hier dargestellten Wickel- oder Biegefeder, wird das Schwenkelement 8, gegen die Steuerkontur 15 des Nockens 14 angedrückt.

Der Vorteil dieser Form der Rückstellfeder besteht darin, dass in dem sehr begrenzten Bauraum im Bereich zwischen Nockenwelle und Gaswechselventil ein Federelement raumsparend angeordnet werden kann, das den verhältnismäßig großen Hub des Schwenkelementes 8 bei annähernd konstanter Rückstellfederkraft aufzunehmen vermag.

In der Zeichnung ist das Gaswechselventil in Schließstellung dargestellt. Bei einer Drehung des Nockens 14 in Richtung des Pfeils 17 wird das Schwenkelement 8 um seine Drehachse 9 verschwenkt Da die Führungsrolle 10 auf der Steuerkontur 12 abrollt, kann bei entsprechender Positionierung des Führungselementes 11 die Führungsrolle 10 nur der Steuerkontur 12 folgen, so dass dementsprechend durch die Kraftwirkung zwischen Nocken 14 und Druckrolle 8.1 der sich auf dem Schwenklager 6.1 abstützende Schlepphebel 5 ebenfalls gleichsinnig zum Pfeil 17 nach unten angelenkt wird und hierbei das Gaswechselventil 1 gegen die Kraft der Ventilfeder 2 geöffnet wird.

Die Steuerkontur 12 des Führungselementes 11 weist nun einen ersten Konturenbereich 1 auf, der als Kreisbahn geformt ist, deren Mittelpunkt mit der Drehachse des Führungselementes 11 und der Schwenkachse des Schwenkelementes 8 bei geschlossenem Gaswechselventil zusammenfällt. Hierdurch wird bewirkt, dass bei Drehung des Nockens 14 das Schwenkelement zwar hin und her schwenken kann, jedoch keine Kraftwirkung auf den Schlepphebel 5 und damit kein Öffnungshub des Ventils 1 erfolgt. Erst bei einem Verschwenken des Führungselementes 11 in Richtung auf den Nocken 14 rollt die Führungsrolle 10 über einen Bereich II der Steuerkontur, der einen geringeren Krümmungsradius und damit auch einen anderen Bahnmittelpunkt aufweist, so dass dementsprechend über das Schwenkelement 8 der Schlepphebel 5 in Öffnungsstellung gedrückt wird. Dieser Bereich 11 der Steuerkontur 12 ist entsprechend den Anforderungen an die Hubkinematik für das Gaswechselventil 1 geformt. Je nach der Positionierung des Führungselementes 11 kann nun ausgehend von einem Null-Hub über beliebige reduzierte Hubweiten der Betrieb bis zum Voll-Hub eingestellt werden.

Über das hydraulische Spielausgleichselement 6, das in üblicher Weise ausgebildet ist, wird im Betrieb ein durch temperaturbedingte Längenänderungen und/oder Verschleiß bewirktes Spiel zwischen den einzelnen Teilen des Hubübertragungsmittels 4 ausgeglichen, so dass im Zusammenwirken von Ventilfeder 2 und Rückholfeder 16 sowohl die Druckrolle 8.1 als auch die Führungsrolle 10 jeweils spielfrei auf ihrer Steuerkontur abrollen.

Die Drehachse des Führungselementes 11 und die Schwenkachse 9 des Schwenkelementes 8 müssen bei geschlossenem Gaswechselventil im Idealfall zusammenfallen. Da die Drehachse des Führungselementes 11 ortsfest am Zylinderkopf liegt, die Position der Schwenkachse 9 des Schwenkelementes 8 infolge einer Verkettung von Fertigungstoleranzen jedoch von der Ideallage abweichen kann, ist, wie in Fig. 2 dargestellt, das Spielausgleichselement 6 mit Mitteln zur Justierung des Schwenklagers 6,1 und damit zur Justierung der Schwenkachse 9 des Schwenkelementes 8 in Bezug auf die Drehachse des Führungselementes 11 versehen. Bei dem hier dargestellten Ausführungsbeispiel ist im Zylinderkopf Z eine Bohrung 18 vorgesehen, in die eine zylindrische Hülse mit einer exzentrischen Bohrung 19, eine so genannte Exzenterhülse 20 eingesetzt ist. In die exzentrische Bohrung 19 der Exzenterhülse 20 ist das Spielausgleichselement 6 eingesetzt.

In Fig. 3 ist die Anordnung gem. Fig. 2 in einer Aufsicht dargestellt und die Exzentrizität e der Achse 6.2 des Spielausgleichselementes 6 zur Achse 20.1 der Exzenterhülse 20 zu erkennen. Der Schlepphebel 5 liegt mit einer kalottenförmigen Ausnehmung 5.1 auf dem entsprechend kugelförmig geformten, das Schwenklager 6.1 bildenden Ende des Spielausgleichselementes 6 auf. Fig. 2 in der gleichen Zeichenebene dargestellt wie Fig. 1.

Das Spielausgleichselement 6 und damit auch die Exzenterhülse 20 sind aus Gründen einer günstigen Krafteinleitung in dieser Ausführung im Schwenklager 6.1 mit seiner Achse 6.2 unter einem Winkel gegen die Bewegungsachse 1.1 des Gaswechselventils 1 geneigt ausgerichtet. Wird nun, wie in Fig. 3 angedeutet, die Exzenterhülse 20 in Richtung des Pfeils 21 aus der in Fig. 3 dargestellten Grundstellung verdreht, dann bewegt sich der durch die Achse 6.2 definierte Lagermittelpunkt 6.3 (Fig. 2) des Schwenklagers 6.1 zwischen Spielausgleichselement 6 und Schlepphebel 5 auf einer entsprechend geneigt ausgerichteten Kreisbahn, so dass der Lagermittelpunkt 6.3, bezogen auf die Darstellung in Fig. 1, nicht nur quer in die X-Richtung des in Fig. 1 dargestellten Koordinatensystems sondern auch in Y-Richtung, d. h. in Richtung der Bewegungsachse 1.1 des Gaswechselventils 1. Für die Justierung der Schwenkachse 9 in Bezug auf die Drehachse des Führungselementes 11 kommt es hierbei nur darauf an, dass beide Achsen praktisch den gleichen Querabstand zur Bewegungsachse 1.1 des Gaswechselventils 1 aufweisen. Unterschiedliche Höhenlagen in der Y-Richtung sind ohne Belang. Ebenso ist ohne Belang, dass sich bei einem Verdrehen der Lagermittelpunkt 6.3 auch in Z-Richtung (vgl. Fig. 3) verschiebt. Hierdurch ergibt sich nur eine Parallelverschiebung des Hubübertragungsmittels 4 insgesamt gegenüber dem Gaswechselventil 1 und dem Nocken 14 sowie dem Führungselement 11.

Fig. 4 zeigt in einer perspektivischen Ansicht die Exzenterhülse 20 mit eingesetztem Spielausgleichselement 6. Wie aus der Ansicht zu erkennen ist, weist die Exzenterhülse 20 eine radiale Bohrung 21, der auf der Außenfläche eine Ölverteilungsnut 22 zugeordnet ist.

Wie die Schnittdarstellung in Fig. 2 erkennen lässt, wird durch die Aufnahmebohrung 18 ein Druckölkanal 23 im Zylinderkopf angeschnitten, so dass bei entsprechender Positionierung der Bohrung 21 und der Ölverteilungsnut 22 eine Verbindung zum Spielausgleichselemente 6 gegeben ist und so über den beweglichen Teil des Spielausgleichselementes durch eine entsprechende Druckbeaufschlagung über den Schlepphebel 5 das Hubübertragungsmittel 4 spielfrei gehalten werden kann. Das Spielausgleichselement 6 und die Exzenterhülse 20 sind hier jeweils druck- und flüssigkeitsdicht eingesetzt.

Statt der vorstehend beschriebenen verdrehbaren Anordnung nur einer Exzenterhülse ist es auch möglich, verschiedene, klassifizierte Exzenterhülse vorzusehen, die beispielsweise in Klassen mit Exzentrizitäten von 0,02 mm, 0,04 mm und 0,06 mm vorgehalten werden. Je nach den festgestellten Maßabweichungen wird dann eine entsprechend ausgewählte Exzenterhülse eingesetzt. Dies kann beispielsweise in der in Fig. 3 dargestellten Form erfolgen, nämlich dass die Exzentrizitäten in der Abstufung in eine durch die Achse 6.2 des Spielausgleichselementes 6 und der Bewegungsachse 1.1 des Gaswechselventils 1 definierten Ebene eingesetzt werden. Zwischenstufen können dann beispielsweise durch Einsetzen dieser klassifizierten Exzenterhülsen unter einem Winkel zu der vorstehend genannten Ebene eingestellt werden.

Sowohl die verdrehbare Ausführung wie auch die fest einzusetzende Ausführung wird dann jeweils in der Aufnahmebohrung 18 fixiert, sei es durch Reibschluss, Klemmwirkung, eine entsprechende Lasche oder sei es durch eine eingepresste Arretierungskugel 24, wie in Fig. 3 dargestellt.

## Patentansprüche

1. Variabel einstellbarer Ventiltrieb für wenigstens ein mit einer Schließfeder (2) versehenes Gaswechselventil (1) an einer Hubkolbenmaschine, insbesondere einer Hubkolbenbrennkraftmaschine, mit einem Antriebsmittel (14), das auf ein gegen die Kraft der Schließfeder (2) auf das Gaswechselventil (1) einwirkendes, aus mehreren zusammenwirkenden Teilelementen gebildetes Hubübertragungsmittel (4) wirkt, das ein verstellbares Steuerelement (12) aufweist und das mit einem Schlepphebel (5) in Wirkverbindung steht, der sich mit seinem freien Ende auf dem Schaftende (3) des Gaswechselventils (1) abstützt und dessen anderes Ende auf einem ein Schwenklager (6.1) bildendes, am Zylinderkopf angeordneten Spielausgleichselement (6) gelagert ist und das mit einem Mittel (20) für eine Justierung des Schwenklagers (9) relativ zum Hubübertragungsmittel (4) verbunden ist, **dadurch gekennzeichnet, dass** das Mittel für die Justierung durch eine mit dem Zylinderkopf verbundene Exzenterhülse (20) als Aufnahme für das Spielausgleichselement (6) gebildet wird.

2. Ventiltrieb nach Anspruch 1, **dadurch gekennzeichnet, dass** das Spielausgleichselement (6) in einer Aufnahmebohrung (18) im Zylinderkopf angeordnet ist.

3. Ventiltrieb nach einem der Ansprüche 1 oder 2, **dadurch gekennzeichnet, dass** die Exzenterhülse (20) mit einer vorgegebenen Exzentrizität (e) gegen eine Exzenterhülse mit einer anderen vorgegebenen Exzentrizität (e) austauschbar ausgebildet ist.

4. Ventiltrieb nach einem der Ansprüche 1 oder 2, **dadurch gekennzeichnet, dass** die Exzenterhülse (20) verdrehbar angeordnet ist.

5. Ventiltrieb nach einem der Ansprüche 1 bis 4, **dadurch gekennzeichnet, dass** Mittel (24) zur Fixierung der Exzenterhülse (20) am Zylinderkopf vorgesehen sind.

6. Ventiltrieb nach einem der Ansprüche 1 bis 5, **dadurch gekennzeichnet, dass** die Stellachse (6.2) des Spielausgleichselementes (6) in der Bewegungsebene des Schlepphebels (5) gegenüber der Bewegungsachse (1.1) des Gaswechselventils (1) geneigt angeordnet ist

7. Ventiltrieb nach einem der Ansprüche 1 bis 6, **dadurch gekennzeichnet, dass** die Exzenterhülse (20) eine radiale Verbindungsbohrung (21) für den Durchtritt von Drucköl aus einem Druckölkanal (23) im Zylinderkopf in das Spielausgleichselement (6) aufweist.

## Claims

1. A variably adjustable valve gear for at least one gas exchange valve (1), provided with a closing spring (2), on a reciprocating engine, in particular a reciprocating internal combustion engine, with a drive means (14) which acts on a stroke transmission means (4) formed by a plurality of cooperating partial elements which acts on the gas exchange valve (1) counter to the force of the closing spring (2), which transmission means has an adjustable control element (12) and which is in an operative connection with a rocker arm (5) which is supported with its free end on the shank end (3) of the gas exchange valve (1) and the other end of which is mounted on a play compensation element (6) forming a pivot bearing (6.1) and arranged on the cylinder head and which is connected to a means (20) for adjusting the pivot bearing (9) relative to the stroke transmission means (4), **characterised in that** the means for adjustment is formed by an eccentric sleeve (20), connected to the cylinder head, as a receptacle for the play compensation element (6).

2. A valve gear according to Claim 1, **characterised in that** the play compensation element (6) is arranged in a receiving bore (18) in the cylinder head.

3. A valve gear according to one of Claims 1 or 2, **characterised in that** the eccentric sleeve (20) with a preset eccentricity (e) is designed to be exchangeable with an eccentric sleeve with a different preset eccentricity (e).

4. A valve gear according to one of Claims 1 or 2, **characterised in that** the eccentric sleeve (20) is arranged to be twistable.

5. A valve gear according to one of Claims 1 to 4, **characterised in that** means (24) for fixing the eccentric sleeve (20) are provided on the cylinder head.

6. A valve gear according to one of Claims 1 to 5, **characterised in that** the adjustment axis (6.2) of the play compensation element (6) is arranged inclined in the plane of movement of the rocker arm (5) relative to the axis of movement (1.1) of the gas exchange valve (1).

7. A valve gear according to one of Claims 1 to 6, **characterised in that** the eccentric sleeve (20) has a radial connecting bore (21) for hydraulic oil to pass through from a hydraulic oil channel (23) in the cylinder head into the play compensation element (6).

## Revendications

1. Commande de soupape variable pour au moins une soupape de renouvellement des gaz (1) munie d'un ressort de fermeture (2) sur un moteur à pistons alternatifs, en particulier un moteur à combustion à pistons alternatifs, avec un moyen d'entraînement (14) qui agit sur un moyen de transfert de course (4), lequel est constitué de plusieurs éléments qui coopèrent, agit sur la soupape de renouvellement des gaz (1) contre la force du ressort de fermeture (2), présente un élément de commande (12) mobile et est en liaison active avec un levier oscillant (5) qui s'appuie, avec son extrémité libre, sur une extrémité de tige (3) de la soupape de renouvellement des gaz (1) et dont l'autre extrémité est positionnée sur un élément de compensation du jeu (6), formant un palier pivotant (6.1) disposé sur la culasse et qui est relié à un moyen (20) d'ajustage du palier pivotant (9) par rapport au moyen de transfert de course (4), **caractérisé en ce que** le moyen d'ajustage est formé par un manchon excentrique (20), relié à la culasse, en tant que logement pour l'élément de compensation du jeu (6).

2. Commande de soupape selon la revendication 1, **caractérisée en ce que** l'élément de compensation du jeu (6) est disposé dans un alésage de réception (18) dans la culasse.

3. Commande de soupape selon l'une quelconque des revendications 1 ou 2, **caractérisé en ce que** le manchon excentrique (20) ayant une excentricité (e) prédéfinie peut être remplacé par un manchon excentrique ayant une autre excentricité (e) prédéfinie.

4. Commande de soupape selon l'une quelconque des revendications 1 ou 2, **caractérisée en ce que** le manchon excentrique (20) est disposé de manière à pouvoir tourner.

5. Commande de soupape selon l'une quelconque des revendications 1 à 4, **caractérisée par** des moyens (24) pour immobiliser le manchon excentrique (20) sur la culasse.

6. Commande de soupape selon l'une quelconque des revendications 1 à 5, **caractérisée en ce que** l'axe de réglage (6.2) de l'élément de compensation du jeu (6), sur le plan de déplacement du levier oscillant (5), est incliné par rapport à l'axe de déplacement (1.1) de la soupape de renouvellement des gaz (1).

7. Commande de soupape selon l'une quelconque des revendications 1 à 6, **caractérisée en ce que** le manchon excentrique (20) présente un alésage de liaison radial (21) pour le passage d'huile sous pression depuis un canal (23) d'huile sous pression dans la culasse vers l'élément de compensation du jeu (6).
